# EUROPÄISCHE PATENTSCHRIFT

(11) **EP 0 556 588 B1**
(45) Veröffentlichungstag und Bekanntmachung des Hinweises auf die Patenterteilung: **12.03.1997**
(21) Anmeldenummer: 93100982.3
(22) Anmeldetag: 22.01.1993
(51) Int. Cl.: F15B 15/20, F15B 11/06

(54) **Arbeitszylinder**
Working cylinder
Cylindre de travail

(30) Priorität: 15.02.1992 DE 9201972 U
(43) Veröffentlichungstag der Anmeldung: 25.08.1993
(73) Patentinhaber: BÜMACH ENGINEERING INTERNATIONAL B.V., 7811 HH Emmen (NL)
(72) Erfinder: Büter, Josef, W-4472 Haren 2 (DE)
(74) Vertreter: Busse & Busse Patentanwälte

(56) Entgegenhaltungen:
- DE-A- 2 904 805
- DE-A- 3 125 127
- DE-A- 3 214 777
- DE-U- 8 323 775
- US-A- 3 645 170

## Beschreibung

Die Erfindung bezieht sich auf einen einfach wirkenden Arbeitszylinder, insbesondere druckmittelbetätigten Zugzylinder gemäß dem Oberbegriff des Anspruchs 1.

Bei einem bekannten Arbeitszylinder dieser Art (DE-31 25 127 A1) wird der über das Druckmittel bewegte Arbeitskolben aus seiner Hubendstellung im Bereich des einen Zylinderendes zum Bereich des anderen Zylinderendes hin in die Ausgangsstellung verschoben, wobei der Zylinderarbeitsraum vor dem zugehörigen Zylinderende als Restzylinderraum eine ein innenliegendes Federelement aufnehmende Federkammer mit Überdruckventil aufweist. Bei Bewegung des Arbeitskolbens in seine Ausgangsstellung wird ein zusätzlich zur Federkraft des Federelements zum Rückstellen des Arbeitskolbens nutzbarer Staudruck in der Federkammer aufgebaut. Für die damit beabsichtigte konstruktive Vereinfachung der Rückstellfeder und auch zum inneren Korrosionsschutz des Arbeitszylinders ist das einen Luftaustausch in der Federkammer verhindernde Überdruckventil auf einen entsprechend hoch zu bemessenden Staudruck einzustellen, und dieser erfordert seinerseits für eine langzeitstabile Funktionsfähigkeit des Arbeitszylinders eine konstruktiv aufwendige kolbenseitige Abdichtung der Federkammer.

Der Erfindung liegt die Aufgabe zugrunde, einen einfach wirkenden Arbeitszylinder, insbesondere druckmittelbetätigten Zugzylinder, der eingangs angegebenen Art weiterzubilden.

Die Erfindung löst diese Aufgabe mit den Merkmalen des Anspruchs 1. Hinsichtlich wesentlicher weiterer Ausgestaltungen wird auf die Ansprüche 2 bis 12 verwiesen.

Mit der erfindungsgemäßen Ausbildung ist der Arbeitszylinder mit vorteilhaft geringem konstruktiven Aufwand derart verbessert, daß einerseits eine ungehinderte Kolbenbewegung in die Ausgangsstellung und andererseits ein hinreichend dichter Verschluß des Restzylinderraumes im Bereich des zugehörigen Zylinderendes nach außen hin erreicht wird. Der Arbeitszylinder weist dabei in Ausgangsstellung des Kolbens vor dem Zylinderende einen vorgegebenen Restzylinderraum mit einem definiert verdichteten Gasvolumen auf, wobei die in dem Restzylinderraum befindliche Gasmenge auch bei sich ändernder Gasdichte entsprechend der Voreinstellung der Gasaustauschsperre konstant bleibt und gleichzeitig der Vordruck im Restzylinderraum bei Anlage des Kolbens am zugehörigen Zylinderende derart bemessen ist, daß ein Gleichgewichtszustand eine ungewollte Kolbenbewegung vermeidet.

Über eine Kolbendichtung aus dem Bereich der Ringkolbenseite in den Kolbenraum vor dem Zylinderboden eingetragene Druckölanteile können eine vorteilhafte Verbesserung der Schmierung der Zylinderinnenwand bewirken und die Funktionssicherheit erhöhen, wobei gegebenenfalls in größerer Menge in den Restzylinderraum eintretendes Öl über die Gasaustauschsperre ausgedrückt werden kann.

Weitere Einzelheiten und Vorteile der Erfindung ergeben sich aus der nachfolgenden Beschreibung und der Zeichnung, die zwei Ausführungsbeispiele eines erfindungsgemäßen Zugzylinders schematisch veranschaulicht. In der Zeichnung zeigen:
- Fig. 1: eine geschnittene Darstellung eines Zugzylinders mit einem Tauchkolben im Bereich eines Zylinderbodens mit Luftaustauschbohrung,
- Fig. 2 bis Fig. 4: eine vergrößerte Ausschnittsdarstellung des Zylinderbodens im Bereich der Luftaustauschbohrung mit jeweils veränderten Einzelbauteilen.
- Fig. 5: eine geschnittene Darstellung des Zugzylinders ähnlich Fig. 1 mit der im Bereich des Zylinderkopfes befindlichen Luftaustauschbohrung.

In einem ersten Ausführungsbeispiel gemäß Fig. 1 ist ein insgesamt mit 1 bezeichneter, als einfach wirkender Hydraulikzylinder ausgebildeter Zugzylinder im Bereich eines Zylinderbodens 2 dargestellt, wobei ein Axialschnitt sowohl die in einer Luftaustauschbohrung 3 als auch die in einem Zylinder 4 befindlichen Einzelteile verdeutlicht. In dem Zylinder 4 ist dabei ein auf einer Kolbenstange 5 befindlicher, als Tauchkolben ausgebildeter Kolben 6 über ein auf einer Ringkolbenseite 7 befindliches Fluid, z.B. Drucköl (nicht dargestellt), derart in die dargestellte Ausgangsstellung verschoben, daß ein an einer Stirnseite 8 des Kolbens 6 festgelegtes Vorsatzglied 9 an einer inneren Bodenseite 10 des Zylinderbodens 2 anliegt und dabei einen Restzylinderraum 11 eines vom Zylinder 4 umgebenen Zylinderraumes 12 bildet.

Die im Zylinderboden 2 befindliche Luftaustauschbohrung 3 ist in der dargestellten Ausführungsform als eine abgesetzte Durchgangsbohrung ausgebildet, in die eine insgesamt mit 13 bezeichnete, einstellbare Gasaustauschsperre eingebracht ist. In zweckmäßiger Ausführungsform ist die Gasaustauschsperre 13 als ein mit einem Federelement 14 vorspannbares und mit einem Dichtelement 15 an einer entsprechenden Gegenfläche 16 der Luftaustauschbohrung 3 anliegendes Sitzventil vorgesehen, daß als Sperrventil wirksam ist und einen Durchlaß in einer Richtung aus dem Restzylinderraum 11 heraus nur dann bildet, wenn der Gegendruck des Federelementes 14 überwunden ist.

In den Ausführungsformen gemäß Fig. 1, Fig. 2 und Fig. 4 ist jeweils ein kugelförmiges Dichtelement 15 vorgesehen, das gegebenenfalls auch kegelförmig (Fig. 3) oder plattenförmig (nicht dargestellt) ausgebildet sein kann, so daß unter der Wirkung des als eine Druckfeder vorgesehenen Federelementes 14 im Bereich der jeweiligen Gegenfläche 16 des Dichtelementes ein leckstromfreier Abschluß der Luftaustauschbohrung 3 erreicht ist, wenn der Druck des Federelementes 14 größer ist als der Innendruck im Bereich des Restzylinderraumes 11.

Das Dichtelement 15 und/oder die Gegenfläche 16 können dabei vorteilhaft aus Kunststoff oder dgl. elastischem Material gebildet sein, so daß dessen formelastisches Verhalten eine zuverlässig dichte Sperre bildet.

Das Federelement 14 gemäß Fig. 1 ist auf der dem Dichtelement 15 gegenüberliegenden Seite gegen einen Filterkörper 18 abgestützt, der unter entsprechender radialer Vorspannung so tief in die Luftaustauschbohrung 3 eingepreßt ist, daß er als Gegenglied dem Federelement 14 eine notwendige, die Sperrwirkung im Bereich der Dichtfläche 16 bewirkende Vorspannung vermittelt. Der Filterkörper 18 bildet gleichzeitig einen zusätzlichen Schutz gegen Feuchtigkeit und Staubpartikel der Umgebung.

In der Ausführungsform gemäß Fig. 2 ist das von einem zylindrischen Elastomerkörper gebildete Federelement 14' mit einem in die Luftaustauschbohrung 3 eingebrachten Einsatzkörper 19 gegen das Dichtelement 15 gedrückt, so daß damit die notwendige Vorspannung erzeugt werden kann. In der Ausführungsform gemäß Fig. 4 ist der Einsatzkörper 19 in einer Anordnung mit dem als Druckfeder ausgebildeten Federelement 14 kombiniert, wobei ebenfalls die Zuordnung des Filterkörpers 18 vorgesehen sein kann (nicht dargestellt).

Die Luftaustauschbohrung 3 kann in einer weiteren Ausführungsform (nicht dargestellt) als eine senkrecht zur Zylinderachse 20 im Bereich der Wandung des Zylinders 4 in den Restzylinderraum 11 mündende Bohrung vorgesehen sein, so daß gegebenenfalls der konstruktive Aufwand gesenkt ist und beengten Einbauverhaltnissen für den Zugzylinder 1 entsprechend Rechnung getragen werden kann. In einer weiteren nicht dargestellten Ausführungsform kann eine wirksame Gasaustauschsperre auch dadurch gebildet sein, daß die Luftaustauschbohrung 3 als ein aus dem Zylinderboden 2 seitlich austretender Winkelkanal ausgebildet und so eine verbesserte Zugänglichkeit erreicht ist.

In der Ausführungsform gemäß Fig. 1 ist das in den Restzylinderraum 11 ragende Vorsatzglied 9 als ein im wesentlichen das Volumen des Restzylinderraumes 11 über eine axial veränderliche Auskraglänge bestimmender Schraubstift 21 mit einer Kontermutter 22 vorgesehen, so daß mit geringem Aufwand eine über den Abstand zwischen der Stirnseite 8 des Kolbens 6 und der Bodenseite 10 bestimmte Voreinstellung des Volumens des Restzylinderraumes 11 möglich ist.

Der Zugzylinder 1 wird bei der Montage mit dem Kolben 6 dadurch komplettiert, daß dieser vom Bereich des Zylinderkopfes (nicht dargestellt) in Richtung zum Bereich des Zylinderbodens 2 durch den Zylinderarbeitsraum 12 in einer Pfeilrichtung 23 verschoben wird, wobei eine Ringkolbendichtung 24 gasdicht an der Innenwand des Zylinders 4 anliegt. Das vor der Stirnseite 8 des Kolbens 6 befindliche Gasvolumen wird dabei soweit in seiner Dichte komprimiert, daß der erzeugte Gasdruck einen Wert erreicht, der größer ist als der Gegendruck des vorgespannten Federelementes 14,14' auf das Dichtelement 15,15'. Damit wird das Dichtelement 15 kurzzeitig gegen das Federelement 14 verschoben, eine bestimmte Gasmenge über die Luftaustauschbohrung 3 an die Umgebung abgegeben und danach das Dichtelement 15,15' wieder in die Anlagestellung an der Dichtfläche 16 gedrückt.

Bei Anlage des Vorsatzgliedes 9 an der Bodenseite 10 des Zylinderbodens 2 (Fig. 1) schließt sich wie vorbeschrieben die Gasaustauschsperre 13, wobei sich im Restzylinderraum 11 ein als Innendruck wirksamer Vordruck bildet, der sich in einem gewichtszustand mit der Druckkraft des Federelementes 14 und einer Gegenkraft des Kolbens 6 befindet, so daß eine ungewollte Kolbenbewegung sicher vermieden ist. In zweckmäßiger Ausführungsform beträgt der Vordruck im Restzylinderraum 11 etwa 0,1 bis 0,3 bar, wobei das Ausgangsvolumen des Restzylinderraumes 11 eine Größe von 5 bis 10% des mit Fluid füllbaren Zylinderarbeitsraumes 12 im Bereich der Ringkolbenseite 7 aufweist.

Bei der Ausführung eines Arbeitshubes des Kolbens 6 entgegen der Pfeilrichtung 23 wird der Vordruck im Bereich des Restzylinderraumes 11 bei dem vorgenannten zweckmäßigen Volumenverhältnis in einen Unterdruck im Kolbenraum vor dem Zylinderboden 2 gewandelt, wobei eine über die Gasaustauschsperre 13 und die Ringkolbendichtung 24 hinreichend sichere Dichtigkeit eine konstante Gaszusammensetzung gewährleistet.

Bei der Rückbewegung des Kolbens 6 aus der Hubendstellung in Pfeilrichtung 23 zur Ausgangsstellung gemäß Fig. 1 wird der bereits bei der Montage des Zugzylinders 1 über die Einstellung des Federelementes 14 voreingestellte Druck im Bereich des zylinderraumes 11 wieder erreicht, so daß die Gasmenge im Restzylinderraum 11 über die gesamte Einsatzzeit des Zugzylinders 1 konstant bleibt und damit im Zylinderarbeitsraum 12 eine zuverlässige, korrosionsvermeidende Raumausfüllung erreicht ist, mit der die Betriebsdauer eines derartigen Zugzylinders 1 wesentlich erhöht werden kann.

Die Zuverlässigkeit und Langzeitstabilität der Abstützung des Kolbens 6 im Bereich der Kolbenringdichtungen 24 kann dadurch verbessert werden, daß bei der Montage im inneren Bereich der Wandung des Zylinders 4 geringe Mengen Schmiermittel eingebracht werden, die ebenfalls eine Langzeitschmierung ermöglichen, da eine vorzeitige Alterung durch äußere Einwirkungen sicher vermieden ist.

Bei Eintritt von Lecköl aus dem Bereich des Zylinderarbeitsraumes 12 in den Restzylinderraum 11 bewirkt der Ölfilm eine zusätzliche Schmierung und bei zu großen Ölmengen kann dieses über die Gasaustauschsperre 13 austreten.

Damit ist insgesamt ein Zugzylinder geschaffen, der unter rauhen Betriebsbedingungen, z.B. bei hoher Luftfeuchtigkeit in der Umgebung, mit hoher Zuverlässigkeit einsetzbar ist. Anstelle des bei der Montage im Zylinderarbeitsraum 12 komprimierten Luftvolumens kann gegebenenfalls auch ein reaktionsträges Inertgas, z.B. Stickstoff, eingefüllt werden, so daß damit im Restzylinderraum 11 bzw. im Zylinderarbeitsraum 12 ein weiter verbesserter Korrosionsschutz erreicht ist.

In einer zweiten Ausführungsform der erfindungsgemäßen Lösung gemäß Fig. 5 weist der einen Plunger bildende Hydraulikzylinder 1' einen Tauchkolben 6' auf, der ohne Kolbenringe an seinem Umfang ausgebildet ist und vorteilhaft für Kolbenpumpen, hydraulische Hebezeuge und dgl. eingesetzt werden kann. Dabei ist die Luftaustauschbohrung 3' im Bereich eines Zylinderkopfes 30 vorgesehen, der auf seiner dem Zylinderarbeitsraum 12' zugewandten Stirnfläche 31 einen diese überragenden und zur Zylinderachse 20 koaxialen, das Vorsatzglied bildenden formansatz 32 aufweist. In einer zweiten, gleichwirkenden Ausführungsform (nicht dargestellt) kann der Formansatz auch unmittelbar an der Kolbenfläche 7' vorgesehen sein und entsprechend an der Stirnseite 31 zur Anlage gebracht werden.

Der Außendurchmesser des Ringformansatzes 32 ist dabei derart bemessen, daß bei stirnseitiger Anlage des Tauchkolbens 6' (dargestellt mit einer Strich-Punkt-Linie) am Zylinderkopf 30 zwischen der Kolbenseite 7' und der Stirnseite 31 des Zylinderkopfes 30 der Restzylinderraum 11' gebildet ist, der ein Volumen von etwa 5 bis 15%, vorzugsweise 10%, des Volumens des Zylinderarbeitsraumes 12' aufweist.

Der Tauchkolben 6' kann bei dieser Ausführungsform des Hydraulikzylinders 1' drucklos in die Anlageposition am Zylinderboden 2' einfahren und danach mittels eines über eine Zuleitung 33 in den Arbeitsraumbereich 12'' eintretenden Fluids wiederholt einen Arbeitshub ausführen, wobei jeweils das im Restzylinderraum 11' befindliche Gasvolumen komprimiert bzw. expandiert wird.

## Patentansprüche

1. Einfach wirkender Arbeitszylinder mit einem bewegbaren Tauchkolben (6;6'), der aus einer Hubendstellung im Bereich eines Zylinderendes durch ein Druckmittel in Richtung zum anderen Zylinderende hin durch einen Zylinderarbeitsraum (12;12';12") in eine Ausgangsstellung bewegbar ist, in der das zugehörige Zylinderende mit zumindest einer den Restzylinderraum (11;11') mit der Umgebung verbindenden Luftaustauschbohrung (3,3') mit einstellbarer Gasaustauschsperre (13) versehen ist, **dadurch gekennzeichnet,** daß die Größe des Restzylinderraumes (11;11'), die Sperrkraft der Gasaustauschsperre (13) und die Gegenkraft des drucklosen Tauchkolbens (6,6') derart aufeinander abgestimmt sind, daß der Kolben (6,6') in seiner Ausgangsstellung infolge des im Restzylinderraum (11;11') ausgebildeten Gas-Innendrucks in einer seine ungewollte Rückbewegung hindernden Gleichgewichtsstellung gehalten ist.

2. Arbeitszylinder nach Anspruch 1, dadurch gekennzeichnet, daß der Restzylinderraum (11;11') ein Ausgangsvolumen von 5 bis 10 % des mit Fluid füllbaren Zylinderarbeitsraumes (12;12') aufweist.

3. Arbeitszylinder nach Anspruch 1 oder 2, dadurch gekennzeichnet, daß der im Restzylinderraum (11;11') befindliche Gas-Innendruck auf einen Wert von 0,1 bis 0,3 bar eingestellt ist.

4. Arbeitszylinder nach einem der Ansprüche 1 bis 3, dadurch gekenzeichnet, daß als Gasaustauschsperre (13) ein mit einem Federelement (14;14') vorspannbares Sitzventil vorgesehen ist.

5. Arbeitszylinder nach Anspruch 4, dadurch gekennzeichnet, daß das Sitzventil mit einem kugel-, kegel- oder plattenförmigen, an einer entsprechenden Gegenfläche (16) anliegenden Dichtelement (15;15') versehen ist.

6. Arbeitszylinder nach Anspruch 5, dadurch gekennzeichnet, daß das Dichtelement (15;15') und/oder die Gegenfläche (16) aus Kunststoff gebildet sind.

7. Arbeitszylinder nach Anspruch 5, dadurch gekennzeichnet, daß das Federelement (14) zwischen dem Dichtelement (15;15') und einem Filterkörper (18) abgestützt ist.

8. Arbeitszylinder nach Anspruch 4, dadurch gekennzeichnet, daß in der Luftaustauschbohrung (3;3') ein diese verschließender und das Federelement (14;14') abstützender Einsatzkörper (19) vorgesehen ist.

9. Arbeitszylinder nach einem der Ansprüche 1 bis 8, dadurch gekennzeichnet, daß die Luftaustauschbohrung (3;3') als ein aus dem Zylinderboden (2) oder dem Zylinderkopf (30) seitlich austretender Winkelkanal ausgebildet ist.

10. Arbeitszylinder nach einem der Ansprüche 1 bis 8, dadurch gekennzeichnet, daß die Luftaustauschbohrung (3;3') als eine senkrecht zur Zylinderachse (20) in den Restzylinderraum (11;11') mündende Bohrung vorgesehen ist.

11. Arbeitszylinder nach einem der Ansprüche 1 bis 10, dadurch gekennzeichnet, daß der Kolben (6) im Bereich seiner Stirnfläche (8) mit einem in den Bereich des Restzylinderraumes (11) ragenden und in Ausgangsstellung am Zylinderboden (2) anliegenden Vorsatzglied (9) ausgebildet ist.

12. Arbeitszylinder nach Anspruch 11, dadurch gekennzeichnet, daß das Vorsatzglied (9) als ein im wesentlichen das Volumen des Restzylinderraumes (11) über eine axial veränderliche Auskraglänge bestimmender Schraubstift (21) mit Kontermutter (22) ausgebildet ist.

## Claims

1. A single-acting working cylinder with a movable plunger piston (6, 6') adapted for movement out of an extreme position in the region of one end of the cylinder by a pressurised medium and in the direction of the other end of the cylinder, passing through a cylinder working space (12, 12', 12") and into a starting position in which the associated cylinder end is provided with, connecting the remaining cylinder space (11, 11') to the ambient, at least one air exchange bore (3, 3') with an adjustable gas exchange barrier (13), characterised in that the size of the residual cylinder space (11, 11'), the barrier force of the gas exchange barrier (13) and the counteracting force of the pressureless plunger piston (6, 6') are so attuned to one another that in its starting position and by virtue of the internal gas pressure which builds up in the residual cylinder space (11, 11'), the piston (6, 6') is maintained in a state of equilibrium to prevent an undesired return movement.

2. A working cylinder according to Claim 1, characterised in that the residual cylinder space (11, 11') has a starting volume of 5 to 10% of the working space (12, 12') of the cylinder which can be filled with fluid.

3. A working cylinder according to Claim 1 or 2, characterised in that the internal gas pressure in the residual cylinder space (11, 11') is adjusted to a level of 0.1 to 0.3 bars.

4. A working cylinder according to one of Claims 1 to 3, characterised in that a seat valve which can be pretensioned by a spring element (14, 14') is provided as the gas exchange barrier (13).

5. A working cylinder according to Claim 4, characterised in that the seat valve is provided with a spherical, conical or plate-shaped sealing element (15, 15') which bears on a corresponding mating surface (16).

6. A working cylinder according to Claim 5, characterised in that the sealing element (15, 15') and/or the mating surface (16) are formed from synthetic plastics material.

7. A working cylinder according to Claim 5, characterised in that the spring element (14) is biased between the sealing element (15, 15') and a filter member (18).

8. A working cylinder according to Claim 4, characterised in that there is in the air exchange bore (3, 3') an insert body (19) which occludes the said bore and biases the spring element (14, 14').

9. A working cylinder according to one of Claims 1 to 8, characterised in that the air exchange bore (3, 3') is constructed as an angled channel emerging laterally from the cylinder end (2) or the cylinder head (30).

10. A working cylinder according to one of Claims 1 to 8, characterised in that the air exchange bore (3, 3') is provided as a bore which opens out into the residual cylinder space (11, 11') at right-angles to the cylinder axis (20).

11. A working cylinder according to one of Claims 1 to 10, characterised in that the piston (6) is in the region of its end face (8) constructed with an attachment member (9) projecting into the region of the residual cylinder space (11) and, when in the starting position, bearing on the cylinder crown (2).

12. A working cylinder according to Claim 11, characterised in that the attachment member (9) is constructed as a screw-threaded rod (21) which substantially determines the volume of the residual cylinder space (11) by an axially variable length of projection and which has a locking nut (22).

## Revendications

1. Vérin à simple effet comprenant un piston plongeur mobile (6; 6') qui, par l'action d'un fluide sous pression, peut être déplacé d'une position de fin de course situé dans la zone d'une extrémité de cylindre à travers une chambre de travail de vérin (12; 12'; 12") en direction de l'autre extrémité de cylindre vers une position de départ, dans laquelle l'extrémité de cylindre correspondante est pourvue d'au moins une lumière d'échange d'air (3; 3') contenant un dispositif d'arrêt d'échange de gaz réglable (13) et reliant la chambre de cylindre résiduelle (11; 11') à l'environnement, caractérisé en ce que la grandeur de la chambre de cylindre résiduelle (11; 11'), la force de retenue du dispositif d'arrêt d'échange de gaz (13) et la force antagoniste du piston plongeur sans pression (6; 6') sont coordonnées entre elles de telle sorte que, dans sa position de départ, le piston (6; 6') est maintenu dans une position d'équilibre empêchant un mouvement de retour indésiré dû à la pression interne de gaz formée dans la chambre de cylindre résiduelle (11; 11').

2. Vérin suivant la revendication 1, caractérisé en ce que la chambre de cylindre résiduelle (11; 11') présente un volume initial représentant 5 à 10% de la chambre de travail de vérin (12; 12') pouvant être remplie de fluide.

3. Vérin suivant la revendication 1 ou 2, caractérisé en ce que la pression interne de gaz présente dans la chambre de cylindre résiduelle (11; 11') est réglée à une valeur comprise entre 0,1 et 0,3 bar.

4. Vérin suivant l'une quelconque des revendications 1 à 3, caractérisé en ce qu'un clapet à siège sollicité par un ressort (14; 14') est prévu en tant que dispositif d'arrêt d'échange de gaz (13).

5. Vérin suivant la revendication 4, caractérisé en ce que le clapet à siège est pourvu d'un obturateur (15; 15') en forme de bille, de cône ou de plateau reposant sur une surface opposée correspondante (16).

6. Vérin suivant la revendication 5, caractérisé en ce que l'obturateur (15; 15') et/ou la surface opposée (16) sont en matière plastique.

7. Vérin suivant la revendication 5, caractérisé en ce que le ressort (14) prend appui entre l'obturateur (15; 15') et un corps filtrant (18).

8. Vérin suivant la revendication 4, caractérisé en ce que dans la lumière d'échange d'air (3; 3') est prévu un corps inséré (19) qui l'obture et qui offre appui au ressort (14; 14').

9. Vérin suivant l'une quelconque des revendications 1 à 8, caractérisé en ce que la lumière d'échange d'air (3; 3') est conçue comme un canal angulaire partant du fond (2) du cylindre ou de la tête (30) du cylindre et débouchant latéralement.

10. Vérin suivant l'une quelconque des revendications 1 à 8, caractérisé en ce que la lumière d'échange d'air (3; 3') est prévue sous la forme d'une lumière s'ouvrant dans la chambre résiduelle de cylindre (11; 11') perpendiculairement à l'axe de cylindre (20).

11. Vérin suivant l'une quelconque des revendications 1 à 10, caractérisé en ce que le piston (6) est pourvu, dans la zone de sa face d'about (8), d'un élément antérieur (9) faisant saillie dans la zone de la chambre de cylindre résiduelle (11) et portant en position de départ contre le fond (2) du cylindre.

12. Vérin suivant la revendication 11, caractérisé en ce que l'élément antérieur (9) est conçu comme une tige filetée (21) avec un écrou de blocage (22) déterminant principalement le volume de la chambre résiduelle de cylindre (11) par une longueur de saillie modifiable axialement.
